# EUROPÄISCHE PATENTSCHRIFT

(11) **EP 2 099 537 B1**
(45) Veröffentlichungstag und Bekanntmachung des Hinweises auf die Patenterteilung: **27.07.2011**
(21) Anmeldenummer: 07846976.4
(22) Anmeldetag: 03.12.2007
(51) Int. Cl.: A63B 69/36

(54) **GERÄT ZUM ÜBEN EINES BEWEGUNGSABLAUFS BEIM GOLFSCHWUNG**
DEVICE FOR PRACTISING A SEQUENCE OF MOVEMENT IN THE GOLF SWING
APPAREIL POUR S'EXERCER AU DÉROULEMENT DES MOUVEMENTS D'UN SWING DE GOLF

(30) Priorität: 01.12.2006 DE 102006057722
(43) Veröffentlichungstag der Anmeldung: 16.09.2009
(73) Patentinhaber: DROLLINGER, Andrea, 75331 Engelsbrand (DE)
(72) Erfinder: DROLLINGER, Frank, 75331 Engelsbrand (DE); DROLLINGER, Andrea, 75331 Engelsbrand (DE)
(74) Vertreter: Twelmeier, Ulrich
(86) Internationale Anmeldenummer: PCT/EP2007/010494
(87) Internationale Veröffentlichungsnummer: WO 2008/064919

(56) Entgegenhaltungen:
- US-A- 2 189 613
- US-A- 4 657 258

## Beschreibung

Die Erfindung betrifft ein Gerät zum Üben eines Bewegungsablaufs beim Golfschwung.

Es ist üblich, dass ein Golftrainer einen Golfspieler beim Üben des Golfschwungs, insbesondere beim Üben des Abschlags, beobachtet, beurteilt und anleitet. Wenn der Golfspieler jedoch alleine übt, treten im Bewegungsablauf Fehler auf, ohne dass der Spieler das merkt. Der Spieler gewöhnt sich an einen fehlerhaften Bewegungsablauf und kann sich diesen nur schwer wieder abgewöhnen.

Der vorliegenden Erfindung liegt die Aufgabe zugrunde, dem Golfspieler ein Hilfsmittel zur Verfügung zu stellen, welches es ihm erleichtert sich beim Üben des Golfschwungs ohne Trainer einen besseren Bewegungsablauf anzugewöhnen. Eine bekanntes Hilfsmittel istens US-A-4657258 bekannt.

Diese Aufgabe wird gelöst durch ein Gerät mit den im Patentanspruch 1 angegebenen Merkmalen. Vorteilhafte Weiterbildungen der Erfindung sind Gegenstand der Unteransprüche.

Das erfindungsgemäße Gerät zum Üben des Golfschwungs hat eine Basis und zwei auf der Basis gelagerte Träger, auf welche der Golfspieler seine Füße stellt. Ein erster Träger für einen ersten Fuß des Golfspielers ist um eine erste vertikale Achse schwenkbar auf der Basis gelagert. Der erste Träger hat ein erstes Stützteil zum unterstützen des Vorderfußes sowie ein zweites Stützteil zum Unterstützen der Ferse des ersten Fußes. Das zweite Stützteil ist um eine waagerechte Achse schwenkbar und wird dabei durch eine Führungseinrichtung geführt und unterstützt, welche die erste vertikale Achse wenigstens teilweise umgebend auf der Basis angeordnet ist. Die Führungseinrichtung verläuft bogenförmig um die erste vertikale Achse herum und ist von einer tiefsten Stelle ausgehend ansteigend ausgebildet. Weiterhin hat das erfindungsgemäße Gerät einen zweiten Träger, welcher dazu bestimmt ist, dass der Golfspieler seinen zweiten Fuß draufstellt. Der zweite Träger kann die Basis selbst sein oder ein Teil der Basis, ist aber vorzugsweise ein von der Basis gesondertes Teil.

Um den Bewegungsablauf beim Abschlagen zu üben, stellt sich der Golfspieler mit seinen Füßen auf die beiden Träger und simuliert mit oder ohne einen Golfschläger einen Abschlag oder führt einen Abschlag mit einem Golfball aus. Dabei soll er die dem Ziel des Golfballes abgewandte Hüfte in Richtung des Zieles schwenken. Damit ist eine Drehung seines dem Ziel abgewandten Fußes verbunden, welche durch den schwenkbar auf der Basis gelagerten ersten Träger erleichtert und gefördert wird. Durch das Verschwenken des ersten Trägers wird gleichzeitig dessen zweites Stützteil, welches die Ferse des dem Ziel abgewandten Fußes unterstützt, angehoben, weil sich das zweite Stützteil an der Führungseinrichtung entlangbewegt, welche von einer tiefsten Stelle ausgehend ansteigend ausgebildet ist. Das Gerät wird so aufgestellt, dass das zweite Stützteil von der tiefsten Stelle der Führungseinrichtung unterstützt wird, wenn sich der Golfspieler in seiner Grund- oder Ausgangsstellung befindet, aus welcher heraus er den Golfschwung beginnt. In dieser Grund- oder Ausgangsstellung sollten sich die beiden Stützteile im wesentlichen auf demselben Niveau befinden. Beim Durchschwingen hebt das durch die Führungseinrichtung geführte zweite Stützteil die darauf befindliche Ferse zwangsläufig an.

### Das hat wesentliche Vorteile:

- Das Gerät unterstützt den Golfspieler dabei, einen für das Abschlagen günstigen Bewegungsablauf zu finden.
- Der schwenkbare erste Träger erleichtert es dem Golfspieler, seine dem Ziel abgewandte Hüfte beim Durchschwingen in Richtung zum Ziel zu schwenken.
- Das sich beim Schwenken des ersten Trägers aufrichtende zweite Stützteil hebt die Ferse des darauf stehenden Fußes zwangsweise an.
- Die Führungseinrichtung lässt sich so gestalten, dass sie einen ergonomisch günstigen Bewegungsablauf für das dem Ziel abgewandte Bein vom Fuß bis zur Hüfte vorgibt.
- Die immer gleiche Vorgabe des Bewegungsablaufes für das dem Ziel abgewandte Bein durch die vorgegebene Kontur der Führungseinrichtung erleichtert es dem Golfspieler, sich einen gleich bleibenden Bewegungsablauf anzugewöhnen, der eine gleichmäßigere Spielstärke des Golfspielers nach sich zieht.
- Das Gerät eignet sich sowohl für simulierte Abschläge mit und ohne Golfschläger als auch für Abschläge mit Ball. Dabei kann insbesondere der für zielgenaue und weite Abschläge wichtige Drehabstoß des dem Ziel abgewandten Fußes, welcher den Durchschwung begleiten soll, geübt und verbessert werden.
- Das Gerät trainiert die die am Abschlag und insbesondere am Drehabstoß beteiligten Muskeln und baut sie auf.
- Das Gerät eignet sich zum Einsatz auf der Driving Range eines Golfplatzes ebenso wie als Übungsgerät in Sportstudios, in Fitnessräumen von Hotels sowie zur Benutzung in der eigenen Wohnung.

Der zweite Träger, auf welchen der Golfspieler seinen dem Ziel zugewandten zweiten Fuß stellt, ist vorzugsweise um eine zweite vertikale Achse schwenkbar auf der Basis gelagert. Das ist geeignet, die Gelenke und Bänder des Golfspielers beim Üben zu entlasten und zu schonen und begünstigt einen flüssigen, unverkrampften Bewegungsablauf.

Vorzugsweise haben die beiden Träger eine mechanisch vorgegebene Ausgangsstellung, welche die Träger vorzugsweise selbsttätig wieder einnehmen, wenn sie aus ihrer Ausgangslage herausgeschwenkt wurden. In der Ausgangsstellung stollen die beiden Träger so angeordnet sein, wie es einem natürlichen Stand des Golfspielers entspricht. Bei natürlichem Stand schließen die Füße im allgemeinen einen Winkel zwischen 0° und 30° zwischen sich ein. Entsprechendes wird auch für die Ausgangsstellung der beiden Träger bevorzugt.

Für das Rückführen der Träger in ihre Ausgangsstellung ist jedem Träger vorzugsweise eine Feder zugeordnet, welche beim Herausschwenken des Trägers aus seiner Ausgangsstellung gespannt wird, so dass sie infolge ihrer Spannung den Träger in seine Ausgangslage zurückzutreiben versucht. Die Kraft zum Spannen der Feder muss der Golfspieler beim Üben aufbringen, was den Übungserfolg und Muskelaufbau verstärkt.

Die erste Achse, um welche der erste Träger verschwenkbar ist, ist vorzugsweise unter dem ersten Stützteil des ersten Trägers angeordnet. Das ist ergonomisch günstig.

Zur schwenkbaren Lagerung und Stützung des ersten Trägers ist vorzugsweise eine Anordnung aus einem hohlen oder massivem Zapfen und einer den Zapfen aufnehmenden Hülse vorgesehen. Entweder ist der Zapfen auf der Basis und die Hülse an der Unterseite des ersten Trägers, insbesondere an der Unterseite des ersten Stützteils des ersten Trägers angebracht oder es ist die Hülse auf der Basis und der Zapfen an der Unterseite des ersten Trägers angebracht. Zapfen und Hülse greifen ineinander und ermöglichen nicht nur die gewünschte Schwenkbewegung, sondern auch die Einleitung des Körpergewichtes des Golfspielers in die Basis des Gerätes.

Ein den ersten Träger in seine Ausgangsstellung zurücktreibendes Moment kann z. B. dadurch erzeugt werden, dass man zwischen dem Träger und der Basis oder zwischen der Hülse und dem Zapfen eine Torsionsfeder anordnet, welche gespannt wird, wenn der Träger aus seiner Ausgangsstellung herausgeschwenkt wird. Eine andere, besonders vorteilhafte Möglichkeit besteht darin, im Zapfen eine Kulisse vorzusehen, in welche ein in der Hülse vorgesehener Bolzen eingreift, oder in der Hülse eine Kulisse vorzusehen, in welche ein am Zapfen vorgesehener Bolzen eingreift. Für die Kulisse wird eine Steigung vorgesehen, welche derart gewählt ist, dass sich das erste Stützteil des ersten Trägers nach unten bewegt, wenn dieser aus seiner Ausgangsstellung herausgeschwenkt wird. Dabei taucht der Zapfen tiefer in die Hülse ein. Sieht man in der Hülse eine Wendelfeder vor, auf welche der Zapfen einwirkt und sie zusammendrückt, wenn er tiefer in die Hülse eintaucht, dann wird die Wendelfeder beim Verschwenken des ersten Trägers aus seiner Ausgangslage heraus zusammengedrückt. Die sich dabei aufbauende Rückstellkraft ist geeignet, den ersten Träger in seine Ausgangslage zurückzustellen, sobald der Golfspieler nach Vollendung des Golfschwungs der Rückstellkraft nachgibt.

Diese Weiterbildung der Erfindung lässt sich besonders vorteilhaft verwirklichen, wenn der Zapfen als Hohlzapfen ausgebildet ist, dessen Hohlraum für das Aufnehmen der Wendelfeder genutzt werden kann, so dass eine längere Wendelfeder mit längerem Federweg eingesetzt werden kann. Ein weiterer Vorteil dieser Ausführungsform der Erfindung liegt darin, dass das erste Stützteil beim Herausschwenken des ersten Trägers aus seiner Ausgangsstellung gegen die Rückstellkraft der Wendelfeder nach unten bewegt wird. Das liefert einen Beitrag zum Anheben des zweiten Stützteils relativ zum ersten Stützteil, so dass die Aufgabe des Anhebens nicht allein von der Führungseinrichtung bewirkt werden muss. Zugleich ist der Drehabstoß, welcher den Durchschwung begleiten soll und welchen der Spieler mit jenem Fuß bewirkt, welcher dem Ziel abgewandt ist, dazu geeignet, durch seine abwärts gerichtete Abstoßkraft die erwünschte Drehbewegung des Körpers des Spielers zu verstärken oder überhaupt erst auszulösen. Das wiederum fördert das Anheben des zweiten Stützteils des schwenkbaren ersten Trägers. Die Kulisse, welche die Schwenkbewegung des ersten Trägers und dessen Abwärtsbewegung beim Drehabstoß miteinander verknüpft, ist für den Übungserfolg des Gerätes von besonders großer Bedeutung.

Wenn sich der Golfspieler beim Durchschwingen mit seinem dem Ziel abgewandten Fuß abstößt, geschieht dies mit dem Vorderfuß. Es ist deshalb günstig, wenn sich der Zapfen und die Hülse, welche die Drehung des ersten Trägers ermöglichen unter dem den Vorderfuß stützenden ersten Stützteil befinden, so dass die Abstoßkraft auf möglichst direktem Weg in die Anordnung aus der Kulisse und dem in sie eingreifenden Bolzen eingeleitet wird und die Drehbewegung auslöst und/oder verstärkt.

Die Steigung der Kulisse beträgt vorzugsweise zwischen 0,01 cm pro Grad bis 0,025 cm pro Grad des Schwenkwinkels, insbesondere ungefähr 0,02 cm pro Grad des Schwenkwinkels des ersten Trägers. Damit erreicht man eine Absenkung des ersten Stützteils von bis zu 2 cm im Verlauf eines Golfschwungs.

Die Feder, welche dem Eintauchen des Zapfens in die Hülse einen Widerstand entgegensetzt, kann auch außen liegend angeordnet sein, indem sie den Zapfen umgibt und vom vorderen Ende der Hülse beaufschlagt wird. Ist die Hülse an der Unterseite des ersten Trägers angebracht, dann wird die Feder in diesem Fall zwischen der Hülse und der Basis des Gerätes gestaucht. Ist die Hülse hingegen auf der Basis angebracht, dann wird die Feder zwischen der Hülse und der Unterseite des ersten Stützteils des ersten Trägers gestaucht. Eine innen liegende Feder ist jedoch gegenüber einer außen liegenden Feder bevorzugt.

Die innen liegende Feder muss nicht unbedingt eine Wendelfeder sein; anstelle einer Wendelfeder könnte auch ein Stapel von Tellerfedern vorgesehen sein.

Vorzugsweise sind dem ersten Träger zwei Kulissen mit einander entgegengesetzten Steigungen zugeordnet und der Bolzen, greift entweder in die eine Kulisse oder in die andere Kulisse ein. Das hat den Vorteil, dass die Schwenkrichtung des Trägers geändert werden kann. Das ist eine Voraussetzung dafür, dass ein und dasselbe Gerät sowohl von Rechtshändern als auch von Linkshändern benutzt werden kann.

Vorzugsweise ist auch für den zweiten Träger eine Feder, die zweite Feder, vorgesehen, welche den zweiten Träger in seine Ausgangsstellung zurückzustellen versucht, wenn dieser aus seiner Ausgangsstellung herausgeschwenkt wurde. Diese zweite Feder ist vorzugsweise eine Torsionsfeder, welche die zweite Achse umgibt, um welche der zweite Träger verschwenkt werden kann. Die zweite Feder könnte aber auch eine Wendelfeder sein, welche in entsprechender Weise wie die für den ersten Träger bevorzugte Wendelfeder angeordnet ist.

Für die schwenkbare Lagerung des zweiten Trägers auf der Basis wird wie für die schwenkbare Lagerung des ersten Trägers eine Anordnung aus einem massiven oder hohlen Zapfen und einer den Zapfen aufnehmenden Hülse vorgesehen. Auch in diesem Fall ist vorzugsweise eine Kulisse vorgesehen, welche entweder im Zapfen oder in der Hülse vorgesehen ist und in welche ein in der Hülse bzw. im Zapfen vorgesehener Bolzen eingreift. Die Kulisse bestimmt eine definierte Lage des zweiten Trägers und begrenzt deren Schwenkbewegung. Während die Kulisse, welche dem ersten Träger zugeordnet ist, beim Verschwenken aus der Ausgangslage des Trägers einen Schwenkwinkel von 90° erlauben soll, ist der Schwenkwinkel, welchen die zweite Kulisse dem zweiten Träger erlaubt, vorzugsweise wesentlich kleiner und beträgt vorzugsweise nicht mehr als 30°. Die Kulisse für den zweiten Träger kann waagerecht verlaufen, kann aber auch eine Steigung haben, die so gewählt ist, dass der zweite Träger beim Herausschwenken aus seiner Ausgangsstellung ein wenig nach unten gedrückt wird. Das hat den Vorteil, dass die Rückstellkraft der zweiten Feder, welche dem zweiten Träger zugeordnet ist, nicht nur aus der Torsion, sondern auch aus der Kompression einer Wendelfeder gewonnen werden kann und dass der auf dem zweiten Träger stehende Fuß dem absenken der Fußspitze des anderen Fußes beim Golfschwung ein Stück weit folgen kann.

Für die Steigung der dem zweiten Träger zugeordneten zweiten Kulisse werden 0,005 cm pro Grad bis 0,015 cm pro Grad, insbesondere 0,01 cm pro Grad des Schwenkwinkels des zweiten Trägers bevorzugt.

Die Basis des Gerätes hat vorzugsweise in unterschiedlichem Abstand voneinander angeordnete Halterungen für die beiden Träger. Das hat den Vorteil, dass der Abstand der Träger an Personen mit unterschiedlicher natürlicher Standbreite angepasst werden kann. Vorzugsweise handelt es sich bei den Halterungen und Stifte oder um Bohrungen, in welche z. B. der Zapfen gesteckt werden kann, um welchen der jeweilige Träger schwenkbar ist. Das Ändern des Abstandes der Träger erfordert dann nur ein Umstecken eines der Träger, vorzugsweise des zweiten Trägers.

Halterungen in der Basis des Gerätes gibt es vorzugsweise auch für die Führungseinrichtung. Vorzugsweise sind die Halterungen für die Führungseinrichtung und für die beiden Träger derart ausgebildet und angeordnet, dass die beiden Träger und die Führungseinrichtung von einer gegebenen Anordnung in eine dazu spiegelbildliche Anordnung geändert werden kann. Das ist vorteilhaft, um ein und dasselbe Gerät sowohl für Rechtshänder als auch für Linkshänder geeignet zu machen.

Die Basis des Gerätes ist vorzugsweise eine waagerechte Platte, auf welcher die beiden Träger und die Führungseinrichtung für den ersten Träger angebracht sind. Zum Sparen von Gewicht kann die Platte Aussparungen haben. Vorzugsweise hat die Platte mindestens ein Paar von zueinander parallelen Langlöchern, von denen der erste Träger und/oder der zweite Träger zur Änderung ihres gegenseitigen Abstands verstellbar festgelegt sind.

Das erste Stützteil und das zweite Stützteil des ersten Trägers können mittelbar miteinander verbunden sein. Vorzugsweise ist das zweite Stützteil unmittelbar am ersten Stützteil angelenkt. Damit kann am einfachsten erreicht werden, dass das erste Stützteil aus einer waagerechten Ausgangsstellung, in welcher es mit dem ersten Stützteil fluchtet, zum Anheben der Ferse hochgeschwenkt werden kann.

Am ersten Träger, vorzugsweise an seinem zweiten Stützteil, ist eine Rolle angebracht, welche auf der Führungseinrichtung rollt. Damit lässt sich eine reibungsarme Führung erreichen.

Um Abschläge auf dem Gerät nicht nur simulieren, sondern auch tatsächlich ausführen zu können, ist das Gerät vorzugsweise mit einer Abschlagsfläche ausgestattet, auf welche ein Golfball in passender Abschlagposition gelegt werden kann. Alternativ oder zusätzlich kann das Gerät auch mit einer Aufnahmeeinrichtung für ein Tee vorgesehen sein, auf welches man einen Golfball in passender Abschlagposition legen kann. Dabei muss es sich nicht um ein starres Tee handeln, vielmehr kann auch ein flexibles Tee Verwendung finden, z. B. mit einem hoch stehenden elastomeren Schlauchstück, wie es bei Abschlagmatten auf der Driving Range gebräuchlich ist.

Ausführungsbeispiele der Erfindung sind in den beigefügten Zeichnungen schematisch dargestellt.
- Figur 1: zeigt ein erfindungsgemäßes Gerät in einer Schrägansicht mit beiden Trägern in ihrer Ausgangsstellung,
- Figur 2: zeigt das Gerät mit beiden Trägern aus ihren Ausgangsstellungen herausge- schwenkt in einer ersten Schrägansicht,
- Figur 3: zeigt das Gerät mit beiden Trägern aus ihren Ausgangsstellungen herausge- schwenkt in einer zweiten Schrägansicht,
- Figur 4: zeigt als Detail den zweiten Träger in seiner Ausgangsstellung in einer Schräg- ansicht,
- Figur 5: zeigt den zweiten Träger in einer Schrägansicht wie in Figur 4, jedoch aus sei- ner Ausgangsstellung herausgeschwenkt,
- Figur 6: zeigt als Detail den ersten Träger in einer Seitenansicht in seiner Ausgangsstel- lung,
- Figur 7: zeigt den ersten Träger in einer Schrägansicht in seiner Ausgangsstellung,
- Figur 8: zeigt den ersten Träger in einer Seitenansicht wie in Figur 6, jedoch aus seiner Ausgangsstellung herausgeschwenkt,
- Figur 9: zeigt den ersten Träger in einer Schrägansicht wie in Figur 7, jedoch aus seiner Ausgangsstellung herausgeschwenkt,
- Figur 10: zeigt den ersten Träger aus seiner Ausgangsstellung herausgeschwenkt in einer Schrägansicht, jedoch aus einer anderen Blickrichtung als in Figur 9,
- Figur 11: zeigt als Detail die Führungseinrichtung in einer Schrägansicht auf einer Mon- tageplatte,
- Figur 12: zeigt die Führungseinrichtung in einer Ansicht wie in Figur 11, ergänzt um ei- nen hohlen Zapfen auf der Montageplatte,
- Figur 13: zeigt als Detail das erste Stützteil des ersten Trägers in einer Ansicht schräg von unten, mit einer an der Unterseite angebrachten Hülse zum Aufnehmen des hohlen Zapfens aus Figur 12,
- Figur 14: zeigt als Detail die Hülse aus Figur 13 in Verbindung mit einer Wendelfeder und mit zwei steckbaren Bolzen in einer Schrägansicht,
- Figur 15: zeigt die Hülse aus Figur 14 in einer Seitenansicht,
- Figur 16: zeigt die Basis des Gerätes in einer Schrägansicht,
- Figur 17: zeigt eine Abwandlung des Gerätes in einer Darstellung entsprechend der Fi- gur 4 und
- Figur 18: zeigt eine Abwandlung des Gerätes in einer Darstellung entsprechend der Fi- gur 16.
Das Gerät ist insgesamt in Figur 1 dargestellt. Es hat als Basis 1 eine ebene Platte, auf welcher sich zwei einzelne Bohrungen 2, zwei Reihen von je fünf Bohrungen 3, vier einzelne Stifte 4 und vier Reihen von je fünf Stiften 5 in spiegelbildlicher Anordnung befinden, siehe Figur 16. Die Stifte 4 und 5 sind entweder massiv und haben ein Außengewinde oder sind hohl und haben ein Innengewinde.

Ein erster Träger 6 ist auf einer ersten Fußplatte 7 montiert, welche zwei Bohrungen für das Hindurchtreten von zwei Stiften 4 und fünf Bohrungen für das Hindurchtreten einer Reihe von fünf Stiften 5 hat. Auf die beiden Stifte 4 und auf einen der Stifte 5 ist jeweils eine Schraubkappe 8 gedreht, mit welchen die erste Fußplatte 7 auf der Basis 1 fixiert werden kann.

Über der Bohrung 2 der Basis 1 ist auf der ersten Fußplatte 7 eine Hülse 9 befestigt, welche einen ersten Zapfen 10 aufnimmt, welcher hohl ist. Der Zapfen 10 ist an der Unterseite des ersten Trägers 6 befestigt, und zwar an einem ersten Stützteil 11, an welchem ein zweites Stützteil 12 um eine waagerechte Achse 13 verschwenkbar angelenkt ist.

Das Zusammenwirken der ersten Hülse 9 und des ersten Zapfens 10 wird anhand der Figuren 6 und 12 bis 15 deutlich: Der erste Zapfen 10 hat zwei Kulissen 14, die sich mit entgegengesetzter Steigung ungefähr über einen Viertelkreis um den ersten Zapfen 10 erstrecken. Die erste Hülse 9 hat zwei radiale Gewindebohrungen 15, in welche je eine Verriegelungseinrichtung 34 gedreht ist, welche zu diesem Zweck einen mit einem Außengewinde versehenen, in die Gewindebohrung 15 zu drehenden Sockel 35 hat. In dem Sockel 35 ist ein Bolzen 17 gelagert, welcher nach vorne aus dem Sockel 35 hervorsteht und mit einer Handhabe 16 gegen Federkraft in den Sockel 35 hinein zurückgezogen und durch Verdrehen der Handhabe 16 in seiner zurückgezogenen Stellung festgelegt werden kann. Wenn der erste Zapfen 10 in die erste Hülse 9 eingeführt ist, kann der Bolzen 17 nur dann vorgeschoben werden, wenn sich in der Flucht der betreffenden Gewindebohrung 15 eine der beiden Kulissen 14 befindet. Die Lage der beiden radialen Gewindebohrungen 15 ist so auf die Lage der beiden Kulissen 14 abgestimmt, dass es eine Stellung gibt - es ist die Ausgangsstellung des ersten Trägers 6 - in welcher in beide Kulissen 14 gleichzeitig je ein Bolzen 17 eingreifen kann. Diese Stellung zeigen die Figuren 6 und 7. Wegen der einander entgegengesetzten Steigungen der beiden Kulissen 14 ist ein Verschwenken des ersten Trägers 6 in diesem Fall nicht möglich; der erste Träger 6 ist in seiner Ausgangsstellung arretiert. Um ihn verschwenken zu können, muss einer der beiden Bolzen 17, welche in den Figuren 6 und 7 dargestellt sind, mittels der Handhabe 16 zurückgezogen werden. Welcher Bolzen 17 zurückgezogen wird, richtet sich danach, ob der erste Träger 6 rechtsherum oder linksherum aus seiner in den Figuren 6 und 7 dargestellten Ausgangsstellung heraus verschwenkt werden soll.

Figur 14 zeigt den ersten Zapfen 10 mit seiner einen Kulisse 14, in welche ein Bolzen 17 eingeführt ist. Eine Handhabe 16 für einen zweiter Bolzen 17 ist in Figur 14 ebenfalls dargestellt und zeigt an, wo sich das untere Ende der zweiten Kulisse befindet, die in Figur 14 nicht zu sehen ist, weil sie sich auf der dem Betrachter abgewandten Seite des ersten Zapfens 10 befindet. Die zweite Handhabe 16 ist in einer Stellung dargestellt, in welcher sie sich am unteren Ende der verdeckten Kulisse befindet, welche sich von dort in entgegengesetzter Richtung wie die sichtbare Kulisse 14 und mit entgegengesetzter Steigung nach oben erstreckt.

Figur 14 zeigt weiterhin, dass in dem hohlen ersten Zapfen 10 eine als Wendelfeder ausgebildete Druckfeder 18 steckt, welche ein Stück weit nach unten aus dem hohlen Zapfen 10 vorsteht. Der Zapfen 10 wird mit der Druckfeder 18 voran in die erste Hülse 9 gesteckt und ragt dann noch ein Stück weit aus der Hülse 9 heraus, wie es in Figur 6 dargestellt ist.

Wird nach dem Zurückziehen eines Bolzens 17 der erste Träger 6 aus seiner Ausgangslage heraus verschwenkt, schraubt sich der erste Zapfen 10 - wegen des Eingriffs des verbliebenen Bolzens 17 in die eine Kulisse 14 - tiefer in die erste Hülse 9 hinein, wobei die Druckfeder 18 zusammengedrückt wird. Gibt man den ersten Träger 6 frei, kann sich die Druckfeder 18 entspannen und den ersten Träger 6 in seine Ausgangsstellung zurücktreiben.

An der Unterseite des zweiten Stützteils 12 ist eine freilaufende Rolle 19 angebracht, deren Achse 20 parallel zur Oberseite des zweiten Stützteils 12 und senkrecht zu einer Parallelen zur waagerechten Achse 13 verläuft. Diese Rolle 19 läuft auf einer bogenförmigen Führungsschiene 21 oder 22, welche Bestandteil einer Führungseinrichtung 23 sind. Die Führungseinrichtung 23 besteht aus den beiden bogenförmigen, spiegelbildlich gleichen Führungsschienen 21 und 22 sowie aus Stützen 24, mit welchen die Führungsschienen 21 und 22 auf der ersten Fußplatte 7 befestigt sind. Die beiden Führungsschienen 21 und 22 sind an ihrem einen Ende miteinander verbunden und stützen sich an dieser Verbindungsstelle gemeinsam auf der kürzesten der Stützen 24 ab. Sie erstrecken sich von dort spiegelbildlich bogenförmig über einen Winkel von jeweils etwas mehr als 90° um die erste Hülse 9 herum. Ihr Abstand zur ersten Fußplatte 7 nimmt dabei bis zu ihrem anderen, freien Ende stetig zu. Das hat zur Folge, dass das zweite Stützteil 12 beim Verschwenken des ersten Trägers 6 aus seiner Ausgangsstellung (Figur 1) heraus fortschreitend aufgerichtet wird, wie es in den Figuren 2, 3, 8, 9 und 10 dargestellt ist. Gleichzeitig bewegt sich das erste Stützteil ein stückweit nach unten gegen die Basis 1, wodurch das Aufrichten des zweiten Stützteils 12 gegenüber dem ersten Stützteil 11 verstärkt wird.

Anstatt Führungsschienen 21 und 22 auf Stützen 24 zu lagern, kann man auf der Fußplatte 7 auch eine massive bogenförmige Wand aufrichten und deren oberen Rand als Führungsschiene verwenden.

Auf der Basis 1 befindet sich neben dem ersten Träger 6 ein zweiter Träger 25, welcher anders als der erste Träger 6 ungeteilt ist. Er besteht aus einer Platte, welche von einer hochstehenden Randleiste 26 umgeben ist. Die Randleiste 26 sichert den Fuß gegen ein Abgleiten vom zweiten Träger 25. Eine Randleiste könnte auch am ersten Stützteil 11 des ersten Trägers 6 vorgesehen sein. Am zweiten Stützteil 12 befindet sich eine Randleiste vorzugsweise nicht.

An der Unterseite des zweiten Trägers 25 ist eine zweite Hülse 27 befestigt, welche einen zweiten Zapfen 28 aufnimmt, welcher auf einer zweiten Fußplatte 29 befestigt ist, welche ihrerseits auf der Basis 1 befestigt ist. Zu diesem Zweck hat die zweite Fußplatte 29 zu beiden Seiten des zweiten Zapfens 28 jeweils eine Reihe von drei Bohrungen, welche jeweils drei der fünf Stifte 5 (siehe Figur 16) aufnehmen. Mit zwei Schraubkappen 8 ist die zweite Fußplatte 29 auf der Basis 1 gesichert. Figur 1 zeigt die zweite Fußplatte 29 in einer Anordnung, in welcher diese in der Mitte einer Reihe von Stiften 5 liegt. Durch Versetzen nach rechts oder links kann der zweite Träger 25 dem ersten Träger 6 angenähert oder von ihm entfernt werden, so dass eine Anpassung an Spieler mit unterschiedlicher Standbreite möglich ist.

Die Figuren 4 und 5 zeigen im Detail, dass ein von der zweiten Hülse 27 nicht aufgenommener Abschnitt des zweiten Zapfens 28 von einer als Wendelfeder ausgebildeten Torsionsfeder 30 umgeben ist, deren oberes Ende in einem Längsschlitz 31 der zweiten Hülse 27 liegt und deren unteres Ende - in den Figuren 4 und 5 nicht dargestellt - auf der zweiten Fußplatte 29 festgelegt ist oder in einer Querbohrung des zweiten Zapfens 28 steckt. Wird der zweite Träger 25 aus seiner in den Figuren 1 und 4 dargestellten Ausgangsstellung heraus verschwenkt, wird die Torsionsfeder 30 tordiert und erzeugt ein Rückstellmoment.

Wie die Figuren 4 und 5 zeigen, ist in der zweiten Hülse 27 eine in der Seitenansicht V-förmige zweite Kulisse vorgesehen, deren Scheitel den tiefsten Punkt der Kulisse 32 darstellt. In die Kulisse greift ein zweiter Bolzen 33 ein, welcher in dem zweiten Zapfen 28 steckt und sich in radialer Richtung erstreckt. Die Steigung der zweiten Kulisse 32 ist geringer als die Steigung der ersten Kulisse 14. Der zweite Träger 25 bewegt sich beim Verschwenken deshalb in geringerem Ausmaß nach unten als der erste Träger 6. Außerdem erstreckt sich die zweite Kulisse 32 über einen kleineren Umfangswinkel als die erste Kulisse 14, so dass der mögliche Schwenkwinkel, um welchen der zweite Träger 25 aus seiner in den Figuren 1 und 4 dargestellten Ausgangsstellung herausgeschwenkt werden kann, wesentlich kleiner als der Schwenkwinkel ist, welcher dem ersten Träger 6 möglich ist. Da die beiden aufsteigenden Zweige der zweiten Kulisse 32 eine zusammenhängende Kulisse bilden, kann der zweite Träger 25 jederzeit in beide möglichen Schwenkrichtungen verschwenkt werden.

Alternativ kann die zweite Kulisse 32 auch so ausgebildet werden, dass sie ausschließlich waagerecht verläuft. Sie begrenzt den Schwenkwinkel des zweiten Trägers 25, der sich in diesem Fall nur waagerecht bewegen kann.

Die in Figur 1 dargestellte Anordnung eignet sich für einen Golfspieler, welcher Rechtshänder ist. Er steht mit seinem linken Fuß auf dem zweiten Träger 25 und mit seinem rechten Fuß auf dem ersten Träger 6. Für einen Linkshänder würde man die beiden Fußplatten 7 und 29 lösen und die erste Fußplatte 7 spiegelbildlich zu ihrer in Figur 1 dargestellten Lage auf die linke Seite der Basis versetzen und die zweite Fußplatte 29 spiegelbildlich zu ihrer in Figur 1 dargestellten Lage auf die rechte Seite der Basis 1 versetzen. Damit sich die Druckfeder 18 dabei nicht unkontrolliert entspannen und Verletzungen verursachen kann, ist sie vorzugsweise gesichert, z. B. mit Hilfe einer sie zurückhaltenden Schraube, welche von der Unterseite der Basis 1 durch das Loch 2 in der Basis 1, über welchem die erste Hülse 9 steht, in die Druckfeder 18 eingreift und sie mit der Basis 1 koppelt.

Alternativ kann man mit besonderem Vorteil die im Bereich der ersten Fußplatte 6 vorgesehenen Stifte 5 weglassen, die Fußplatte 7 um die Achse ihrer mittleren Schraubkappe 8 schwenkbar auf der Platte 1 lagern und durch ihre beiden äußeren Schraubkappen 8 wahlweise in zwei um 180° gegeneinander verdrehten Stellungen arretieren, welche durch Schwenken der Fußplatte 7 um 180° um die Achse ihrer mittleren Schraubkappe 8 ineinander überführt werden können. Die zweite Fußplatte 29 mit dem zweiten Träger 25 kann auf der Platte 1 in eine zu sich selbst spiegelbildliche Anordnung umgesteckt und dadurch der Umbau von einer Anordnung für Rechtshänder in eine Anordnung für Linkshänder vervollständigt werden.

Die in Figur 17 dargestellte Abwandlung des Gerätes unterscheidet sich von dem ersten Ausführungsbeispiel darin, dass die Torsionsfeder 30 und der Längsschlitz 31 entfallen sind. Die Hülse 27 wurde nach unten verlängert und die V-förmige Kulisse 32 durch eine waagerecht verlaufende Kulisse 32 ersetzt. Um einen unter der Kulisse 32 angeordneten, in der zweiten Hülse 27 steckenden dritten Bolzen 36 ist eine Rückholfeder 37 gewickelt, deren Schenkel 37a und 37b sich zum zweiten Träger 25 hin erstrecken und sich dabei überkreuzen. Der eine Schenkel 37a der Rückholfeder liegt am zweiten Bolzen 33 an und der andere Schenkel 37b liegt an einem in der zweiten Hülse 27 steckenden vierten Bolzen 38 an und versucht, ihn dem zweiten Bolzen 33 wieder anzunähern, wenn ein Spieler durch Ausführen des Golfschwungs den zweiten Träger 25 verschwenkt und dabei die Rückholfeder 37 gespannt hat.

Die in Figur 18 dargestellte Abwandlung des Gerätes unterscheidet sich vom ersten Ausführungsbeispiel darin, dass die Bohrung 3 und die Stifte 5 von der Platte 1 entfernt und durch Paare von zueinander parallelen Langlöchern 39 ersetzt wurden, mit deren Hilfe die erste Fußplatte 7 und die zweite Fußplatte 29 stufenlos verstellt werden können. Durch Klemmschrauben 8, welche in die Langlöcher 39 eingreifen, können die Fußplatten 7 und 29 in ihrer jeweiligen Lage festgeklemmt werden.

### Bezugszeichenliste

- 1.: Basis, Platte
- 2.: Zwei einzelne Bohrungen
- 3.: zwei Reihen von Bohrungen
- 4.: Vier einzelne Stifte
- 5.: Vier Reihen von Stiften
- 6.: Erster Träger
- 7.: Erste Fußplatte
- 8.: Schraubkappe, Klemmschraube
- 9.: Erste Hülse
- 10.: Erster Zapfen
- 11.: Erstes Stützteil
- 12.: Zweites Stützteil
- 13.: Waagerechte Achse
- 14.: Kulisse in 10
- 15.: Radiale Gewindebohrungen
- 16.: Handhabe
- 17.: Bolzen
- 18.: Druckfeder
- 19.: Rolle
- 20.: Achse von 19
- 21.: Führungsschiene
- 22.: Führungsschiene
- 23.: Führungseinrichtung
- 24.: Stützen
- 25.: Zweiter Träger
- 26.: Randleiste
- 27.: Zweite Hülse
- 28.: Zweiter Zapfen
- 29.: Zweite Fußplatte
- 30.: Torsionsfeder
- 31.: Längsschlitz
- 32.: Zweite Kulisse
- 33.: Zweiter Bolzen
- 34.: Verriegelungseinrichtung
- 35.: Sockel
- 36.: Dritter Bolzen
- 37.: Rückholfeder
- 37a.: Schenkel von 37
- 37b.: Schenkel von 37
- 38.: Vierter Bolzen
- 39.: Langlöcher

## Patentansprüche

1. Gerät zum Üben eines Bewegungsablaufs beim Golfschwung mit
- einer Basis (1),
- einem ersten Träger (6), welcher um eine erste vertikale Achse schwenkbar auf der Basis (1) gelagert und dazu bestimmt ist, dass ein Golfspieler einen ersten Fuß auf den ersten Träger (6) stellt, welcher ein erstes Stützteil (11) zum Unterstützen des Vorderfußes hat, und mit
- einem zweiten Träger (25), welcher dazu bestimmt ist, dass der Golfspieler seinen zweiten Fuß darauf stellt,
**dadurch gekennzeichnet, dass** der erste Träger (6) ein um eine waagrechte Achse schwenkbares zweites Stützteil (12) zum Unterstützen der Ferse des ersten Fußes hat
und dass eine Führungseinrichtung (23) vorgesehen ist, welche die erste vertikale Achse wenigstens teilweise umgebend auf der Basis (1) angeordnet und bogenförmig sowie von einer tiefsten Stelle ausgehend ansteigend ausgebildet ist und das zweite Stützteil (12) unterstützt, so dass das sich beim Schwenken des ersten Trägers (6) aufrichtende zweite Stützteil (12) die Ferse des darauf stehenden Fußes zwangsweise anhebt.

2. Gerät nach Anspruch 1, **dadurch gekennzeichnet, dass** der zweite Träger (25) ein von der Basis (1) gesondertes Teil und um eine zweite vertikale Achse schwenkbar auf der Basis (1) gelagert ist.

3. Gerät nach einem der vorstehenden Ansprüche, **dadurch gekennzeichnet, dass** die Träger (6, 25) eine mechanisch vorgegebene Ausgangsstellung haben.

4. Gerät nach einem der vorstehenden Ansprüche, **dadurch gekennzeichnet, dass** eine erste Feder (18) vorgesehen ist, welche den ersten Träger (6) in seine Ausgangsstellung zurückzustellen versucht.

5. Gerät nach einem der vorstehenden Ansprüche, **dadurch gekennzeichnet, dass** die erste Achse unter dem ersten Stützteil (11) des ersten Trägers (6) angeordnet ist.

6. Gerät nach Anspruch 4 oder 5, **dadurch gekennzeichnet, dass** zur schwenkbaren Lagerung des ersten Trägers (6) eine erste Anordnung aus einem ersten Zapfen (10) und einer den ersten Zapfen (10) aufnehmenden ersten Hülse (9) vorgesehen ist, von denen entweder der erste Zapfen (10) oder die erste Hülse (9) auf der Basis (1) und die erste Hülse (9) bzw. der erste Zapfen (10) an der Unterseite des ersten Trägers (6) angebracht ist.

7. Gerät nach Anspruch 6 **dadurch gekennzeichnet, dass** entweder im ersten Zapfen (10) oder in der ersten Hülse (9) eine erste Kulisse (14), in welche ein in der ersten Hülse (9) bzw. im ersten Zapfen (10) vorgesehener Bolzen (17) eingreift, mit einer Steigung vorgesehen ist, welche derart gewählt ist, dass sich das erste Stützteil (11) des ersten Trägers (6) nach unten bewegt, wenn dieser aus seiner Ausgangsstellung herausgeschwenkt wird.

8. Gerät nach Anspruch 6 oder 7, **dadurch gekennzeichnet, dass** in der ersten Hülse (9) eine Druckfeder (18) angeordnet ist, welche beim Verschwenken des ersten Trägers (6) aus seiner Ausgangsstellung heraus infolge des fortschreitenden Eintauchens des ersten Zapfens (10) in die erste Hülse (9) fortschreitend zusammengedrückt wird.

9. Gerät nach Anspruch 8, **dadurch gekennzeichnet, dass** der erste Zapfen (10) hohl ist und sich die Druckfeder (18) in den Hohlraum des ersten Zapfens (10) hinein erstreckt.

10. Gerät nach einem der Ansprüche 7 bis 9, **dadurch gekennzeichnet, dass** dem ersten Träger (6) zwei Kulissen (14) mit einander entgegengesetzten Steigungen zugeordnet sind und dass der Bolzen (17) zum Festlegen der Schwenkrichtung des ersten Trägers (6) entweder in die eine Kulisse (14) oder in die andere Kulisse eingreift.

11. Gerät nach einem der vorstehenden Ansprüche, **dadurch gekennzeichnet, dass** der zweite Träger (25) um eine zweite vertikale Achse schwenkbar auf der Basis (1) gelagert und eine zweite Feder (30, 37), insbesondere eine die zweite Achse umgebende Torsionsfeder, vorgesehen ist, welche den zweiten Träger (25) in seine Ausgangsstellung zurückzustellen versucht.

12. Gerät nach einem der vorstehenden Ansprüche, **dadurch gekennzeichnet, dass** der zweite Träger (25) um eine zweite vertikale Achse schwenkbar auf der Basis (1) gelagert und zur schwenkbaren Lagerung des zweiten Trägers (25) eine zweite Anordnung aus einem zweiten Zapfen (28) und einer den zweiten Zapfen (28) aufnehmenden zweiten Hülse (27) vorgesehen ist, von denen entweder der zweite Zapfen (28) oder die zweite Hülse (27) an der Basis (1) und die zweite Hülse (27) bzw. der zweite Zapfen (28) an der Unterseite des zweiten Trägers (25) angebracht ist.

13. Gerät nach Anspruch 12, **dadurch gekennzeichnet, dass** entweder im zweiten Zapfen (28) oder in der zweiten Hülse (27) eine zweite Kulisse (32), in welche ein in der zweiten Hülse (27) bzw. im zweiten Zapfen (28) vorgesehener zweiter Bolzen (33) eingreift, vorgesehen ist, welche entweder waagerecht verläuft oder eine solche Steigung hat, dass sich der zweite Träger (25) nach unten bewegt, wenn er aus seiner Ausgangsstellung herausgeschwenkt wird,
und dass im Falle einer waagrecht verlaufenden zweiten Kulisse (32) die zweite Feder eine Rückholfeder (37) ist, welche um einen in der zweiten Hülse (27) steckenden dritten Bolzen (36) gewickelt ist, welcher sich i. w. radial erstreckt und in einem Abstand von der Kulisse (32), vorzugsweise unterhalb von dieser, angeordnet ist und zwei Schenkel (37a, 37b) hat, von denen der eine Schenkel (37a) unter Vorspannung dem zweiten Bolzen (33) anliegt und der andere Schenkel (37b) unter Vorspannung einem vierten Bolzen (38) anliegt, welcher i. w. radial in der zweiten Hülse (27) steckt, wobei die Anordnung so getroffen ist, dass die Rückholfeder (37) beim Verschwenken des zweiten Trägers (25) in der einen Richtung gespannt wird und sich in der anderen Richtung, beim Rückholen des zweiten Trägers (25), entspannt.

14. Gerät nach einem der vorstehenden Ansprüche, **dadurch gekennzeichnet, dass** die Basis (1) in unterschiedlichem Abstand voneinander angeordnete Halterungen (2-5) für die beiden Träger (6, 25) hat.

15. Gerät nach einem der vorstehenden Ansprüche, **dadurch gekennzeichnet, dass** die Basis (1) wenigstens für die den ersten Träger (6) und für die ihm zugeordnete Führungseinrichtung (23) Halterungen (2-5) hat, die derart ausgebildet und angeordnet sind, dass die Anordnung der beiden Träger (6, 25) und der Führungseinrichtung (23) in eine dazu spiegelbildliche Anordnung änderbar ist.

16. Gerät nach einem der vorstehenden Ansprüche, **dadurch gekennzeichnet, dass** die Führungseinrichtung (23) von ihrer tiefsten Stelle ausgehend sowohl im Uhrzeigersinn als auch entgegen dem Uhrzeigersinn einen ansteigenden Bogen beschreibt.

17. Gerät nach einem der vorstehenden Ansprüche, **dadurch gekennzeichnet, dass** das zweite Stützteil (12) am ersten Stützteil (11) angelenkt ist.

18. Gerät nach einem der vorstehenden Ansprüche, **dadurch gekennzeichnet, dass** am ersten Träger (6), insbesondere an seinem zweiten Stützteil (11), eine Rolle (19) angebracht ist, welche auf der Führungseinrichtung (23) rollt.

## Claims

1. Device for practicing a sequence of movement in the golf swing, comprising
- a base (1),
- a first support (6), that is mounted on the base (1) in a manner such that it can pivot about a first vertical axis and is intended for a golf player to place a first foot onto the first support (6) which has a first supporting part (11) for supporting the front part of the foot and
- a second support (25) which is intended for the golf player to place his second foot on,
**characterized in that** the first support (6) has a second supporting part (12) that can be pivoted about a horizontal axis and is intended for supporting the heel of the first foot, and that there is provided a guide device (23) which is arranged on the base (1) in a manner such that it at least partially surrounds the first vertical axis and which exhibits a curved design which rises from a lowermost point and which supports the second supporting part (12), so that the second supporting part (25) inevitably raises the heel of the foot resting thereon, when the second supporting part (25) raises during pivoting thereof.

2. The device as defined in Claim 1, **characterized in that** the second support (25) is a part separate from the base (1), and is mounted on the base (1) in a manner such that it can be pivoted about a second vertical axis.

3. The device as defined in any of the preceding claims, **characterized in that** the support (6, 25) has a mechanically predefined initial position.

4. The device as defined in any of the preceding claims, **characterized in that** a first spring (18) is provided that tends to place the first support (6) back to its initial position.

5. The device as defined in any of the preceding claims, **characterized in that** the first axis is arranged below the first supporting part (11) of the first support (6).

6. The device as defined in Claim 4 or Claim 5, **characterized in that** for pivotally mounting the first support (6) there is provided a first arrangement, consisting of a first pin (10) and a first sleeve (9), accommodating the first pin (10), with either the first pin (10) or the first sleeve (9) being mounted on the base (1) and either the first sleeve (9) or the first pin (10) being mounted on the bottom of the first support (6).

7. The device as defined in Claim 6, **characterized in that** a slotted link (14) provided either in the first pin (10) or in the first sleeve (9) and engaged by a bolt (17) provided in the first sleeve (9) or in the first pin (10) has a slope which is selected to cause the first supporting part (11) of the first support (6) to move in downward direction when the first support is swung out of its initial position.

8. The device as defined in Claim 6 or Claim 7, **characterized in that** a pressure spring (18) arranged in the first sleeve (9) is continuously compressed when the first support (6) is swung out of its initial position as the first pin (10) then moves progressively deeper into the first sleeve (9).

9. The device as defined in Claim 8, **characterized in that** the first pin (10) is hollow and the pressure spring (18) extends into the hollow space of the first pin (10).

10. The device as defined in any of Claims 7 to 9, **characterized in that** two motion links (14), with slopes rising in opposite directions, are associated to the first support (6) and that the bolt (17) engages either the one motion link (14) or the other motion link for determining the swinging direction of the first support (6).

11. The device as defined in any of the preceding claims, **characterized in that** the second support (25) is mounted on the base (1) in a manner such that it can be pivoted about a second vertical axis and that a second spring (30, 37), particularly a torsion spring that surrounds the second axis, is provided, that tends to put the second support (25) back to its initial position.

12. The device as defined in any of the preceding claims, **characterized in that** the second support (25) is mounted on the base (1) in a manner such that it can be pivoted about a second vertical axis for pivotally mounting the second support (25) there is provided a second arrangement, consisting of a second pin (28) and a second sleeve (27) accommodating the second pin (28), with either the second pin (28) or the second sleeve (27) being mounted on the base (1) and either the second sleeve (27) or the second pin (28) being mounted to the underside of the second support (25).

13. The device as defined in Claim 12, **characterized in that** a second motion link (32), provided either in the second pin (28) or in the second sleeve (27) and engaged by a second bolt (33), provided in the second sleeve (27) or in the second pin (28), extends either along a horizontal line or has a slope such that the second support (25) moves in downward direction when the first support is swung out of its initial position, and that in case of a horizontally extending second motion link (32) the second spring is a retracting spring (37) which is wound about a third bolt (36), fitted in the second sleeve (27), which substantially extends in radial direction and is arranged at a distance from the motion link (32), preferably below the latter, and comprises two legs (37a, 37b) one of such legs (37a) being pre-stressed against the second bolt (33) and the other leg (37b) being pre-stressed against the fourth bolt (38) fitted in the second sleeve (27) in substantially radial direction, the arrangement being such that the retracting spring (37) will be tensioned when the second support (25) is pivoted in the one direction, and will be relieved when it is pivoted in the other direction when the second support (25) is retracted to its initial position.

14. The device as defined in any of the preceding claims, **characterized in that** the base (1) has holders (2-5) for the two supports (6, 26) arranged at different spacings.

15. The device as defined in any of the preceding claims, **characterized in that** the base (1) has holders (2-5) at least for the first support (6) and for the guide device (23) coacting with it, the configuration and arrangement of the holders being such that the arrangement of the two supports (6, 25) and of the guide device (23) can be varied to obtain a mirrored arrangement.

16. The device as defined in any of the preceding claims, **characterized in that** the guide device (23), starting from its lowermost point, describes a rising curve both in clockwise direction and in counter-clockwise direction.

17. The device as defined in any of the preceding claims, **characterized in that** the second supporting part (12) is hinged to the first supporting part (11).

18. The device as defined in any of the preceding claims, **characterized in that** a roller (19), rolling on the guide device (23), is mounted on the first support (6), especially on its second supporting part (11).

## Revendications

1. Appareil d'exercice du mouvement de swing comprenant
- un socle (1),
- un premier support (6), monté autour d'un premier axe vertical pivotant sur le socle (1) et conçu de telle sorte qu'un joueur de golf peut poser un premier pied sur le premier support (6), présentant une première pièce d'appui (11) pour soutenir le pied avant, et
- un second support (25), conçu de telle sorte que le joueur de golf peut poser le second pied dessus,
**caractérisé en ce que** le premier support (6) présente une seconde pièce d'appui (12) pivotante autour d'un axe horizontal pour soutenir le talon du premier pied
et qu'un dispositif de guidage (23) est prévu, entourant au moins partiellement le premier axe vertical sur le socle (1) progressant en arc-de-cercle depuis une position la plus basse et soutenant la seconde pièce d'appui (12), de telle sorte que la seconde pièce d'appui (12) se redressant en cas de pivotement du premier support (6) relève par contrainte le talon du pied posé dessus.

2. Appareil selon la revendication 1, **caractérisé en ce que** le second support (25) est une pièce distincte du socle (1) et monté pivotant autour d'un second axe vertical sur le socle (1).

3. Appareil selon l'une des revendications précédentes, **caractérisé en ce que** les supports (6, 25) présentent une postion de départ prédéterminée mécaniquement.

4. Appareil selon l'une des revendications précédentes, **caractérisé en ce qu'**un premier ressort (18) est prévu pour tenter de ramener le premier support (6) à sa position de départ.

5. Appareil selon l'une des revendications précédentes, **caractérisé en ce que** le premier axe est disposé sous la première pièce d'appui (11) du premier support (6).

6. Appareil selon la revendication 4 ou 5, **caractérisé en ce qu'**une première configuration constitutée d'un premier tourillon (10) et d'une première douille (9) recevant le premier tourillon (10) est prévue comme palier du premier support (6), d'où partent le premier tourillon (10) ou la première douille (9) sur le socle (1) et la première douille (9) ou le premier tourillon (10) au niveau de la face inférieure du premier support (6).

7. Appareil selon la revendication 6 **caractérisée en ce qu'**une première coulisse (14), dans laquelle s'engrène un boulon (17) prévu dans la première douille (9) ou dans le premier tourillon (10) présente une rampe ascendante dans le premier tourillon (10) ou dans la première douille (9), que l'on choisit de telle sorte que la première pièce d'appui (11) du premier support (6) s'abaisse lorsque celui-ci sort en pivotant de sa position de départ.

8. Appareil selon la revendication 6 ou 7, **caractérisé en ce qu'**un ressort à pression (18) est disposé dans la première douille (9), ressort comprimé de manière graduelle en cas de pivotement du premier support (6) pour sortir de sa position de départ à la suite de la plongée progressive du premier tourillon (10) dans la première douille (9).

9. Appareil selon la revendication 8, **caractérisé en ce que** le premier tourillon (10) est creux et que le ressort à pression (18) s'étend dans la cavité du premier tourillon (10).

10. Appareil selon l'une quelconque des revendications 7 à 9, **caractérisé en ce que** le premier support (6) dispose de deux coulisses (14) pourvues de rampes ascendantes opposées l'une à l'autre et **en ce que** le boulon (17) s'engrène dans une coulisse (14) ou dans l'autre coulisse pour définir le sens de pivotement du premier support (6).

11. Appareil selon l'une des revendications précédentes, **caractérisé en ce que** le second support (25) est monté pivotant autour d'un second axe vertical sur le socle (1) et qu'un second ressort (30, 37), en particulier un ressort de torsion entourant le second axe, est prévu pour tenter de ramener le second support (25) à sa position de départ.

12. Appareil selon l'une des revendications précédentes, **caractérisé en ce que** le second support (25) est monté pivotant autour d'un second axe vertical sur le socle (1) et pour assurer le montage mobile du second support (25) une seconde configuration constitutée d'un second tourillon (28) et d'une seconde douille (27) recevant le second tourillon (28) est prévue, d'où partent le second tourillon (28) ou la seconde douille (27) sur le socle (1) et la seconde douille (27) ou le second tourillon (28) au niveau de la face inférieure du second support (25).

13. Appareil selon la revendication 12, **caractérisé en ce qu'**une seconde coulisse (32), dans laquelle s'engrène un boulon prévu dans la seconde douille (27) ou dans le second tourillon (28), est prévue dans le second tourillon (28) ou dans la seconde douille (27), qui s'étend horizontalement ou possède une rampe ascendante telle que le second support (25) s'abaisse lorsqu'il sort en pivotant de sa position de départ
et que dans le cas d'un seconde coulisse (32) s'étendant horizontalement, le second ressort est un ressort de rappel (37), enroulé autour d'un troisième boulon (36) enfoncé dans la seconde douille (27), s'étendant plus ou moins radialement, à une certaine distance de la coulisse (32), de préférence au-dessous de celle-ci, et possède deux côtés (37a, 37b) dont un côté (37a) est précontraint par le second boulon (33) et l'autre un côté (37b) est précontraint par un quatrième boulon (38), enfoncé plus ou moins radialement dans la seconde douille (27), où la configuration est choisie de telle sorte que le ressort de rappel (37) est contraint dans une direction en cas de pivotement du second support (25) et se détend dans l'autre direction, en cas de rappel du second support (25).

14. Appareil selon l'une des revendications précédentes, **caractérisé en ce que** le socle (1) possède des fixations (2-5) espacées les uns des autres de manière irrégulière, pour les deux supports (6, 25).

15. Appareil selon l'une des revendications précédentes, **caractérisé en ce que** le socle (1) possède au moins pour le second support (6) et pour le dispositif de guidage (23) associé audit support, des fixations (2-5) conçues et agencées de telle sorte que la configuration des deux supports (6, 25) et du système de guidage (23) peut être modifiée pour devenir parfaitement symétrique.

16. Appareil selon l'une des revendications précédentes, **caractérisé en ce que** le dispositif de guidage (23) décrit un arc de cercle ascendant, en partant de de sa position la plus basse aussi bien dans le sens horaire que dans le sens antihoraire.

17. Appareil selon l'une des revendications précédentes, **caractérisé en ce que** la seconde pièce d'appui (12) est articulée au niveau de la première pièce d'appui (11).

18. Appareil selon l'une des revendications précédentes, **caractérisé en ce qu'**un galet (19) est installé au niveau du premier support (6), en particulier de sa seconde pièce d'appui (11), lequel galet roule sur le dispositif de guidage (23).
